# EUROPÄISCHE PATENTSCHRIFT

(11) **EP 2 783 043 B1**
(45) Veröffentlichungstag und Bekanntmachung des Hinweises auf die Patenterteilung: **10.04.2019**
(21) Anmeldenummer: 12795333.9
(22) Anmeldetag: 16.11.2012
(51) Int. Cl.: D21H 21/42, B42D 15/00, D21F 1/44

(54) **VERFAHREN ZUM HERSTELLEN EINES WERTDOKUMENTSUBSTRATS, VORRICHTUNG UND WERTDOKUMENTSUBSTRAT**
METHOD FOR PRODUCING A SECURITY DOCUMENT SUBSTRATE, APPARATUS AND SECURITY DOCUMENT SUBSTRATE
PROCÉDÉ DE FABRICATION D'UN SUBSTRAT DE DOCUMENT DE VALEUR, DISPOSITIF ET SUBSTRAT DE DOCUMENT DE VALEUR

(30) Priorität: 23.11.2011 DE 102011119213
(43) Veröffentlichungstag der Anmeldung: 01.10.2014
(73) Patentinhaber: Giesecke+Devrient Currency Technology GmbH, 81677 München (DE)
(72) Erfinder: PRETSCH, Andreas, 83607 Holzkirchen (DE); OSENSTÄTTER, Peter, 83666 Waakirchen (DE); HEIM, Manfred, 83646 Bad Tölz (DE); RIEDL, Peter, 83561 Ramerberg (DE)
(86) Internationale Anmeldenummer: PCT/EP2012/004784
(87) Internationale Veröffentlichungsnummer: WO 2013/075811

(56) Entgegenhaltungen:
- EP-A2- 2 199 095
- WO-A1-2005/116335
- WO-A1-2011/015622
- WO-A2-2008/017392
- DE-A1- 4 334 847
- DE-A1-102009 053 706
- GB-A- 2 311 303
- US-A1- 2007 194 934

## Beschreibung

Die Erfindung betrifft eine Vorrichtung für das Herstellen eines Wertdokumentsubstrats. Die Erfindung betrifft des Weiteren ein Verfahren zum Herstellen eines Wertdokumentsubstrats.
Wertdokumente im Sinne der Erfindung sind unter Anderem Banknoten, Aktien, Anleihen, Urkunden, Gutscheine, Schecks, Flugscheine, hochwertige Eintrittskarten, Etiketten zur Produktsicherung, Kredit- oder Geldkarten, aber auch andere fälschungsgefährdete Dokumente, wie Pässe, Ausweiskarten oder sonstige Ausweisdokumente.

Aus der WO 2005/116335 A1 ist ein Verfahren zur Herstellung von Sicherheitspapier mit mindestens einem transparenten Bereich bekannt. Das Sicherheitspapier besteht hierbei aus mindestens einer Lage aus im Wesentlichen nicht transparentem Material, das eine Öffnung bzw. ein Fenster aufweist. Die Öffnung wird zunächst einseitig durch eine transparente Abdecklage, insbesondere eine Folie oder Lackschicht, verschlossen und anschließend durch Extrusionsbeschichten mit einer transparenten Füllung gefüllt. Allgemein werden die physikalischen Eigenschaften, insbesondere die Planlage eines eine Öffnung aufweisenden Substrates, durch ein einseitiges Aufbringen einer Folie wesentlich beeinflusst. Das Ausdehnungsvermögen des Substrates, das aus Papier und/oder einer Kunststofffolie besteht, ist von den Parametern Temperatur, Feuchtigkeit sowie Orientierung der Faserstränge und Polymerstränge des Papiers bzw. der Folie abhängig. Verschließt man ein mit einer durchgehenden Öffnung versehenes Substrat einseitig mit einer Folie, deren Ausdehungsvermögen sich stark von dem des Substrates unterscheidet, können Feuchtigkeits- und/oder Temperaturveränderungen die Planlage des Substrates stark beeinträchtigen.

Gemäß der WO 2011/015622 A1 können Aufwölbungen des Substrates infolge von Feuchtigkeits- und Temperatureinflüssen vermieden werden, indem das mit einer Öffnung versehene Substrat einseitig mit einer zumindest teilweise transluzenten oder transparenten Folie verschlossen wird und auf die der Folie gegenüberliegenden Seite des Substrates im Bereich der Öffnung und im Wesentlichen im Bereich der Folienfläche eine Beschichtung aufgebracht wird. Die Beschichtung wird dabei so aufgebracht, dass innerhalb der Öffnung kein bzw. im Wesentlichen kein Beschichtungsmaterial vorhanden ist, das Beschichtungsmaterial also nicht in die Öffnung "hineinfließt". Durch die Beschichtung wird gewissermaßen eine Gegenkraft zur zumindest teilweise transluzenten oder transparenten Folie aufgebaut. Das Wertdokumentsubstrat erweist sich insbesondere beim Stapeln oder bei einer Weiterverarbeitung, z.B. Bedrucken oder Prägen, als vorteilhaft, weil hierbei eine plane Oberfläche erforderlich ist. Darüber hinaus gewährleistet die über der durchgehenden Öffnung aufgebrachte zumindest teilweise transluzente oder transparente Folie eine uneingeschränkte Überdruckbarkeit des Bereichs der Öffnung und sorgt in Verbindung mit der auf der der Folie gegenüberliegenden Seite des Substrates aufgebrachten Beschichtung für eine erhöhte Stabilität beim Knicken oder Biegen durch Belastungs- und Spannungsausgleich.

Die US 2007/194934 A1 beschreibt ein Sicherheitspapier, das beidseitig oder einseitig Folienelemente enthält.

Die DE 10 2009 053706 A1 beschreibt ein Sicherheitspapier mit einer Öffnung, die beidseitig mit einem Folienelement oder Folienstreifen abgedeckt ist.

Die EP 2199 095 A1 beschreibt ein Sicherheitspapier mit einer Öffnung, die beidseitig mit einem Folienelement abgedeckt werden kann.

Der Erfindung liegt die Aufgabe zugrunde, eine Maschinenkonfiguration für das Herstellen eines beidseitig mit Folienelementen versehenen Wertdokumentsubstrats bereitzustellen. Eine weitere Aufgabe betrifft die Bereitstellung eines Herstellungsverfahrens für ein im Hinblick auf die Planlage verbesserten Wertdokumentsubstrat.

Diese Aufgaben werden durch die Vorrichtung für das Herstellen eines Wertdokumentsubstrats gemäß dem Patentanspruch 1 und durch das Verfahren zum Herstellen eines Wertdokumentsubstrats gemäß dem Patentanspruch 3 gelöst. Die abhängigen Ansprüche geben vorteilhafte Ausgestaltungen der Erfindung an.

### Zusammenfassung der Erfindung

Ein erster Aspekt der Erfindung betrifft eine Vorrichtung für das Herstellen eines Wertdokumentsubstrats gemäß dem Anspruch 1

Die erfindungsgemäße Vorrichtung vereint die folgenden Vorteile:
- Die Folienelemente werden durch die spiegelbildliche Anordnung der Folienapplikationseinrichtungen mit Bezug auf die Substratebene ohne Wendung des Substrats auf unterschiedliche Substratseiten appliziert. Da keines der applizierten Folienelemente durch eine Wendeeinrichtung geführt werden muss, verringert sich das Risiko des Verkratzens der Folienoberfläche.
- Zusätzliche Komponenten, wie etwa (Sieb-)Druckwerke und Trocknungseinrichtungen, können vor den Folienapplikationseinrichtungen angeordnet werden, so dass keines der applizierten Folienelemente durch diese Komponenten geführt werden muss. Das Risiko der hitzebedingten Blasenbildung innerhalb der Folie beim Durchlaufen z.B. eines Siebdrucktrockners kann auf diese Weise vermieden werden.
- Mittels der erfindungsgemäßen Vorrichtung können alle Kombinationen aus zwei Folienapplikationen und zwei Druckvorgängen (z.B. zwei Siebdrucke) beliebig auf die zwei Seiten des Substrats verteilt werden.

Ein zweiter Aspekt der Erfindung betrifft ein Verfahren zum Herstellen eines Wertdokumentsubstrats gemäß dem Anspruch 3

Unter der "ersten Substratseite" und der "zweiten Substratseite" sind jeweils die Vorderseite bzw. die Rückseite (oder umgekehrt) des Substrats zu verstehen. Die Druckschicht, die gegebenenfalls auf die erste und/oder zweite Substratseite aufgebracht wird, kann insbesondere Effektpigmente, z.B. Perlglanzpigmente wie etwa Iriodin®, oder einen lumineszierenden Merkmalsstoff aufweisen. Die Druckschicht kann darüber hinaus auf Lacken beruhen, die insbesondere aus lösungsmittelhaltigen Zweikomponentenlacken, wässrigen Dispersionen oder UV-Lacken erhältlich sind, oder vernetztes Gummi arabicum aufweisen. Das nach dem erfindungsgemäßen Verfahren erhältliche Wertdokumentsubstrat zeichnet sich durch seine besonders stabile Planlage aus.

### Ausführliche Beschreibung der Erfindung

An die Art des erfindungsgemäß verwendbaren Substrats sind keine Bedingungen geknüpft. Das Substrat kann ein- oder mehrlagig ausgebildet sein und aus Papier und/oder einer Kunststofffolie bestehen. Als Papier kommen übliche Papiere aus Fasern von Einjahrespflanzen in Betracht, insbesondere Baumwollfasern oder Zellstofffasern. Es können aber auch Papiere, die zumindest teilweise aus Kunststofffasern, vorzugsweise Polyamidfasern, bestehen, verwendet werden. Als Kunststofffolie kommt z.B. eine Polyesterfolie in Betracht. Die Folie kann ferner monoaxial oder biaxial gereckt sein. Die Reckung der Folie führt unter anderem dazu, dass sie polarisierende Eigenschaften erhält, die als Sicherheitsmerkmal genutzt werden können. Zweckmäßig kann es auch sein, wenn das Substratmaterial ein mehrschichtiger Folienverbund ist, der eine zentrale Schicht aus Papier oder einem papierartigen Material aufweist, die zwischen zwei äußere Kunststofffolien eingebettet ist (entsprechende Folienverbunde sind z.B. aus der WO 2004/028825 A1 bekannt). Ein solcher Verbund zeichnet sich durch eine außerordentlich große Stabilität aus, was für die Haltbarkeit des Papiers von großem Vorteil ist. Denkbar ist auch, als Substratmaterial ein mehrschichtiges, papierfreies Kompositmaterial einzusetzen. Dieses Kompositmaterial kann in bestimmten Klimaregionen der Erde mit Vorteil eingesetzt werden.

Alle als Substratmaterial eingesetzten Materialien können zusätzlich mit Sicherheitsmerkmalen ausgestattet sein, um das Nachstellen des Wertdokumentsubstrats zu erschweren. Im Falle eines Papiersubstrats können die Sicherheitsmerkmale z.B. auf die Papierschicht aufgebracht oder auch in das Volumen der Papierschicht eingebracht sein. Sicherheitsmerkmale, die in das Volumen des Sicherheitspapiers eingebracht sind, werden vorzugsweise bereits bei der Papierherstellung in die Papiermasse eingebracht. Als klassisches Sicherheitsmerkmal kann insbesondere ein Wasserzeichen in die Papierschicht eingearbeitet worden sein. Bei einem in das Papiervolumen eingebrachten Sicherheitsmerkmal kann es sich des Weiteren um einen Merkmalsstoff mit einer visuell und/oder maschinell nachweisbaren physikalischen Eigenschaft handeln. Der Stoff kann beispielsweise magnetische, elektrisch leitfähige, lumineszierende, lichtbeugende, lichtpolarisierende, photochrome, thermochrome oder lichtinterferierende Eigenschaften aufweisen und kann vollflächig gleichmäßig verteilt vorliegen oder in Form von Mustern eingebracht werden. Bei den lumineszierenden Merkmalsstoffen kann es sich beispielsweise um Lumineszenzstoffe handeln, die mit UV-Licht anregbar sind und im visuellen Spektralbereich emittieren. Im Falle einer maschinellen Überprüfung können jedoch auch im unsichtbaren Spektralbereich, vorzugsweise im IR-Spektralbereich, emittierende Lumineszenzstoffe verwendet werden.

Für die (insbesondere von den Folienapplikationseinrichtungen der erfindungsgemäßen Vorrichtung) auf das Substrat applizierten Folienelemente kommen z.B. Polyolefinfolien (z.B. aus PE (Polyethylen), PP (Polypropylen) oder cycloolefinischen Copolymeren), Folien aus Polyolefinderivaten oder aus Polycarbonat, PMMA, insbesondere PET (Polyethylenterephthalat), PP oder PA (Polyamid) in Frage. Die Folie kann beispielsweise mittels eines Klebstoffes oder eines Lackes auf das Substrat aufgebracht werden. Als Klebstoff können beispielsweise Heißschmelzkleber oder Reaktionslacke verwendet werden. Geeignete Klebstoffe zum Aufbringen der Folie sind z.B. Polyvinylacetate, Polyvinylchloridderivate, Acrylate, Polyurethane, Polyester, Copolymere dieser Gruppen sowie UV-Klebstoffe.

Die Folienelemente lassen sich, wie auch das Substrat, mit Sicherheitsmerkmalen ausrüsten, die auf die Folienoberfläche aufgebracht und/oder in das Volumen der Folie eingebracht werden.

Bei einem in das Volumen des Folienelements eingebrachten Sicherheitsmerkmal kann es sich um einen Merkmalsstoff mit einer visuell und/oder maschinell nachweisbaren physikalischen Eigenschaft handeln. Der Stoff kann beispielsweise magnetische, elektrisch leitfähige, lumineszierende, lichtbeugende, lichtpolarisierende, photochrome, thermochrome oder lichtinterferierende Eigenschaften aufweisen und kann vollflächig gleichmäßig verteilt vorliegen oder in Form von Mustern eingebracht werden. Bei den lumineszierenden Zusatzstoffen kann es sich beispielsweise um Lumineszenzstoffe handeln, die mit UV-Licht anregbar sind und im visuellen Spektralbereich emittieren. Im Falle einer maschinellen Überprüfung können jedoch auch im unsichtbaren Spektralbereich, vorzugsweise im IR-Spektralbereich emittierende Lumineszenzstoffe verwendet werden.

Bei auf die Oberfläche des Folienelements aufgebrachten Sicherheitsmerkmalen kann das Sicherheitsmerkmal dabei auf der dem Substrat abgewandten Seite und/ oder dem Substrat zugewandten Seite zu liegen kommen. Insbesondere Sicherheitsmerkmale, die einen weniger festen Verbund mit der Folie eingehen, kommen vorzugsweise auf der Innenseite des Substrat-Folienelement-Verbundes zu liegen, so dass die schlechte Zugänglichkeit eine Fälschung erschwert.

Bei den auf die Oberfläche des Folienelements aufgebrachten Sicherheitsmerkmalen kann es sich um die oben angesprochenen visuell und/oder maschinell detektierbaren Sicherheitsmerkmale handeln. Ebenso können optisch variable Sicherheitselemente auf dem Folienelement vorgesehen werden. Optisch variable Elemente bzw. Druckfarben, die aufgrund von Lichtbeugung oder -interferenz ein betrachtungswinkelabhängiges Farbspiel zeigen, benötigen für eine gute Sichtbarkeit dieses Effekts einen möglichst glatten Untergrund, wie ihn insbesondere Folien bieten. Sicherheitselemente dieser Art sind beispielsweise Hologramme, Kinegrame® oder andere Beugungsstrukturen, folienartige Flüssigkristall- oder Interferenzschichtaufbauten, aber auch Druckfarben, die Interferenzschicht- oder Flüssigkristallpigmente oder andere Effektpigmente, wie glänzende Metalleffektfarbpigmente, enthalten. Auch einfache Metallschichten oder Metalleffektaufdrucke sind denkbar. Die auf dem Folienelement aufgebrachten Sicherheitsmerkmale können auch in Form einer Codierung vorliegen.

Als Sicherheitsmerkmal, das auf die Oberfläche des Folienelements aufgebracht werden kann, dient z.B. auch ein spezieller Aufdruck. Insbesondere eignet sich als spezieller Aufdruck der Stichtiefdruck, bei dem eine leicht ertastbare Reliefoberfläche erzeugt wird. Der Druck kann dabei zum einen auf den mittels der erfindungsgemäßen Vorrichtung erhaltenen Substrat-Folienelement-Verbund erfolgen. Der Stichtiefdruck kann farbführend und/oder als Blindprägung ausgeführt werden. Zum anderen kann das Folienelement, noch bevor es mittels der Folienapplikationseinrichtung auf das Substrat appliziert wird, separat bedruckt werden und erst nach dem Druckvorgang auf das Substrat aufgebracht werden.

Mit Bezug auf die optisch variablen Elemente bzw. Druckfarben, mit denen das Folienelement ausgestattet sein kann, eignen sich insbesondere Metallisierungen der Folie, eventuell in Kombination mit Beugungsstrukturen. Die Metallisierung kann dabei opak oder semitransparent ausgeführt sein, wobei die Semitransparenz durch sehr dünne Metallschichten oder durch Rasterung der Metallschicht erreicht wird. Unter "Semitransparenz" ist hierbei Transluzenz zu verstehen, d.h. die Metallisierung weist üblicherweise eine Lichtdurchlässigkeit von unter 90 %, vorzugsweise zwischen 80 % und 20 % auf. Weiterhin besteht die Möglichkeit, unterschiedlich farbige Metallisierungen zu verwenden bzw. zu kombinieren. Insbesondere eignet sich zur Metallisierung Aluminium und/oder Kupfer. Die auf die Folie direkt aufgebrachte Metallisierung zeigt den entscheidenden Vorteil außergewöhnlich hoher Brillanz. Dies ist auf die äußerst glatte Oberfläche der Folie zurückzuführen, die besonders gerichtete Reflexionen im Sicherheitsmerkmal zulässt. Im Gegensatz hierzu wirken derartige Metallisierungen auf Papier immer trüber, da die Unebenheiten im Papier Störungen bei der Reflexion verursachen. Diese hochreflektierenden Metallisierungen der Folie werden vorzugsweise nur partiell mit dem so genannten Waschverfahren, wie in der WO 99/13157 beschrieben, erzeugt, auf die ausdrücklich Bezug genommen wird. Werden die Metallisierungen zusätzlich mit z.B. geprägten Beugungsstrukturen versehen, ergeben sich außergewöhnlich brillante holographische Effekte, die auf herkömmliche Art nicht zu erzeugen sind.

Das (insbesondere von den Folienapplikationseinrichtungen der erfindungsgemäßen Vorrichtung) applizierte Folienelement kann z.B. als Streifen, Patch oder Etikett vorliegen. Ein Patch ist hierbei ein etikettenförmiges Einzelelement. Ein Streifen weist eine Breite auf, die wesentlich geringer ist als seine Länge, wobei der Streifen vorzugsweise von einer Kante des Substrates zu einer gegenüberliegenden Kante reicht. Das Folienelement kann auf seiner Vorderseite und auf seiner Rückseite entweder mit gleichartigen oder mit unterschiedlichen optischen Effekten bereitgestellt sein. Darüber hinaus kann das Folienelement auf einer seiner Oberflächen einen Heißsiegelklebstoff aufweisen. Das Folienelement kann des Weiteren eine Trägerbasierende Folienvariante sein, bei der nach dem Aufkleben des Folienelements auf das Substrat die Trägerfolie wieder abgezogen wird (sogenannte Transferfolie) oder auf dem Substrat verbleibt (sogenannte Laminatfolie).

Es ist zweckmäßig, dass die Applikation des ersten und/oder zweiten Folienelements auf das Substrat registergenau zu einer vorher in das Substrat eingebrachten oder auf das Substrat aufgebrachten Registermarke erfolgt. Die Registermarke kann dabei eine gedruckte Marke, eine Öffnung im Substrat oder eine im Substrat vorhandene Hellstelle sein. Als Hellstelle eignet sich z.B. ein Wasserzeichen. Eine besonders registergenaue Positionierung der Folienelemente auf dem Substrat lässt sich erzielen, indem mehrere Registermarken (z.B. Wasserzeichen) durch eine geeignete Sensorik erfasst und gemittelt werden und der Mittelwert aus mehreren Registermarken als Steuergröße für die Positionierung herangezogen wird. Die sensorische Erfassung von Registermarken zur Ansteuerung weiterer Prozessschritte ist im Stand der Technik bekannt (siehe z.B. die WO 2008/017392 A2).

Die erfindungsgemäße Vorrichtung weist in Transportrichtung des Substrats zwischen der ersten Folienapplikationseinrichtung und der zweiten Folienapplikationseinrichtung zusätzlich eine Schneideeinrichtung für das Erzeugen einer (durchgehenden) Öffnung innerhalb des mit dem ersten Folienelement versehenen Substrats auf. Die Schneideeinrichtung kann z.B. als Stanze oder als Laserschneideeinrichtung ausgebildet sein. Die Erzeugung der Öffnung kann, wie vorstehend im Zusammenhang mit der registergenauen Anordnung der Folienelemente erwähnt, registergenau zu einer vorher in das Substrat eingebrachten oder auf das Substrat aufgebrachten Registermarke erfolgen.

Die erfindungsgemäße Vorrichtung ist so angepasst, dass sie für das Herstellen eines Wertdokumentsubstrats mit einem vorderseitigen und einem rückseitigen Folienelement geeignet ist, wobei das Substrat innerhalb der Substratschicht (bzw. innerhalb des Substratkerns oder Substrataufbaus) und innerhalb eines Folienelements eine Öffnung aufweist, die von dem weiteren Folienelement verschlossen wird. Das vorderseitige und das rückseitige Folienelement führen dabei zu einer stabilen Substrat-Planlage.

Die erfindungsgemäße Vorrichtung weist in Transportrichtung des Substrats zwischen der Einrichtung zum Bereitstellen eines Substrats und der ersten Folienapplikationseinrichtung ein Druckwerk, z.B. ein Siebdruckwerk, auf.

Mittels eines (Sieb-)Druckwerks können, wie weiter oben erwähnt, Sicherheitsmerkmale drucktechnisch auf das Substrat aufgebracht werden. Die drucktechnisch erzeugten Sicherheitsmerkmale können insbesondere auf Effektpigmenten und/oder auf Merkmalsstoffen mit einer visuell und/oder maschinell nachweisbaren physikalischen Eigenschaft beruhen. Der Merkmalsstoff kann beispielsweise magnetische, elektrisch leitfähige, lumineszierende, lichtbeugende, lichtpolarisierende, photochrome, thermochrome oder lichtinterferierende Eigenschaften aufweisen. Bei den lumineszierenden Merkmalsstoffen kann es sich beispielsweise um Lumineszenzstoffe handeln, die mit UV-Licht oder IR-Licht anregbar sind und im sichtbaren oder nicht-sichtbaren Spektralbereich emittieren. Im Falle einer maschinellen Überprüfung werden bevorzugt im unsichtbaren Spektralbereich, vorzugsweise im IR-Spektralbereich, emittierende Lumineszenzstoffe verwendet. Des Weiteren kann die auf das Substrat aufgebrachte Druckschicht (bzw. das drucktechnisch auf das Substrat aufgebrachte Sicherheitsmerkmal) insbesondere Effektpigmente aufweisen, zum Beispiel Perlglanzpigmente wie etwa Iriodin®.

Darüber hinaus kann die Planlage des Substrats (d.h. die Vermeidung von Aufwölbungen des Substrats) durch eine geeignete, drucktechnisch aufgebrachte Beschichtung verbessert werden. Als Beschichtungen zur Verbesserung der Substrat-Planlage eignen sich die in der WO 2011/015622 A1 beschriebenen Substanzen, wie etwa Lacke, insbesondere lösungsmittelhaltige Zweikomponentenlacke, wässrige Dispersionen und UV-Lacke, bevorzugt Lacke mit hohem Festkörperanteil. Als Lack kann hierbei ein transparenter Lack oder ein farbiger Lack verwendet werden. Insbesondere geeignet ist eine auf vernetztem Gummi arabicum basierende Beschichtung. Gummi arabicum ist ein verzweigtes Polysaccharid, das schwach saure Eigenschaften aufweist und in natürlicher Form als neutrales oder schwach saures Kalium-, Calcium- oder Magnesiumsalz vorkommt. Zur Bildung der Beschichtung kann ein wässriges Gemisch herangezogen werden, das mittels eines Ionenaustauscherharzes (z.B. "Levatit Monoplus SP 112 H" der Firma Lanxess) in die H⁺-Form überführtes Gummi arabicum (z.B. "Quickgum Type 8074" der Firma Norevo GmbH) und ein Vernetzungsmittel enthält. Als Vernetzungsmittel kann mit Vorteil ein polyfunktioneller Aziridin-Vernetzer (z.B. "Crosslinker CX-100" der Firma DSM-Neoresins) verwendet werden. Das wässrige Gemisch kann mittels eines in der erfindungsgemäßen Vorrichtung vorgesehenen (Sieb-)Druckwerks auf das Substrat aufgetragen und danach bei Raumtemperatur oder bei erhöhter Temperatur getrocknet und dabei vernetzt werden. Das mittels Ionenaustauscherharz behandelte, in die H⁺-Form überführte Gummi arabicum weist nach der Vernetzung eine sehr vorteilhafte Wasserfestigkeit auf.

Es wird insbesondere bevorzugt, dass die Vorrichtung in Transportrichtung des Substrats zwischen der Einrichtung zum Bereitstellen eines Substrats und der ersten Folienapplikationseinrichtung ein (Sieb-)Druckwerk, eine Wendeeinrichtung und ein weiteres (Sieb-)Druckwerk aufweist. Auf diese Weise können sowohl die Vorderseite, als auch die Rückseite des Substrats z.B. mit Sicherheitsmerkmalen oder den oben erwähnten, die Substrat-Planlage verbessernden Beschichtungen bedruckt werden.

Der (Sieb-)Druck kann, wie vorstehend im Zusammenhang mit der registergenauen Anordnung der Folienelemente erwähnt, registergenau zu einer vorher in das Substrat eingebrachten oder auf das Substrat aufgebrachten Registermarke erfolgen.

Gemäß einer weiteren bevorzugten Ausgestaltung weist die erfindungsgemäße Vorrichtung in Transportrichtung des Substrats zwischen der ersten Folienapplikationseinrichtung und der zweiten Folienapplikationseinrichtung zusätzlich eine Wendeeinrichtung auf, so dass das erste Folienelement und das zweite Folienelement von der ersten Folienapplikationseinrichtung bzw. der zweiten Folienapplikationseinrichtung auf derselben Seite des Substrats aufgebracht werden.

Die Erfindung wird nachstehend anhand von bevorzugten Ausführungsformen in Verbindung mit den beigefügten Figuren erläutert, bei deren Darstellung auf eine maßstabs- und proportionsgetreue Wiedergabe verzichtet wurde, um die Anschaulichkeit zu erhöhen.

Es zeigen
- Fig. 1: eine schematische Darstellung eines Wertdokumentsubstrats, das durch das Verfahren gemäß dem zweiten Aspekt der Erfindung erhältlich ist;
- Fig. 2: eine schematische Darstellung einer Vorrichtung gemäß dem ersten Aspekt der Erfindung.

Fig. 1 zeigt eine schematische Darstellung eines erfindungsgemäßen Wertdokumentsubstrats 1, das ein Papiersubstrat 2 mit einer Öffnung 3 aufweist, wobei die Öffnung 3 einseitig mit einer zumindest teilweise transluzenten oder transparenten Folie 4 verschlossen ist und sich auf der der Folie 4 gegenüberliegenden Seite des Papiersubstrats 2 im Bereich der Öffnung 3 eine weitere Folie 5 befindet. Bei der weiteren Folie 5 kann es sich ebenfalls um eine zumindest teilweise transparente oder transluzente Folie handeln. Innerhalb der Öffnung 3 ist die Folie 5 nicht vorhanden, sondern weist in diesem Bereich eine Aussparung auf. Das Papiersubstrat 2 ist gegebenenfalls auf seiner Vorderseite und/oder auf seiner Rückseite jeweils mit einer z.B. mittels Siebdruck erhältlichen Druckschicht (in der Fig. 1 nicht gezeigt) versehen, über die das Papiersubstrat 2 mit der transluzenten oder transparenten Folie 4 bzw. der weiteren Folie 5 verbunden ist. Die gegebenenfalls vorhandene Druckschicht (sowie eine oder beide der Druckschichten, falls mehrere vorhanden sind) kann z.B. Effektpigmente, insbesondere Perlglanzpigmente wie etwa Iriodin®, aufweisen.

Fig. 2 zeigt eine schematische Darstellung einer Vorrichtung gemäß dem ersten Aspekt der Erfindung. Auf das Papiersubstrat, das von der Einrichtung 6 bereitgestellt wird, wird zunächst über die Druckeinrichtung 7 eine Registermarke aufgebracht, die mittels geeigneter Sensoren zur registergenauen Positionierung der später auf das Substrat aufzubringenden Folienelemente sowie zur registergenauen Locherzeugung herangezogen wird. Über ein erstes Siebdruckwerk 8 und die Trocknungseinheit 9 wird das Papiersubstrat an seiner ersten Seite gegebenenfalls mit einer geeigneten Lackbeschichtung, die z.B. auf einer Iriodin® aufweisenden Zusammensetzung basiert, versehen. Nach Wenden des Substrats durch die Wendungseinrichtung 10 wird die gegenüberliegende Seite des Papiersubstrats mittels eines zweiten Siebdruckwerks 8 und einer Trocknungseinheit 9 gegebenenfalls mit einer weiteren Lackbeschichtung versehen. Auch die weitere Lackbeschichtung kann z.B. auf einer Iriodin® aufweisenden Zusammensetzung basieren. Das Papiersubstrat wird dann einer ersten Folienapplikationseinrichtung 11 zugeführt, die ein erstes Folienelement auf die Rückseite des Substrats appliziert. In dem mit dem ersten Folienelement ausgestatteten Papiersubstrat wird über eine Stanze 12 ein Durchgangsloch erzeugt, dessen Zustand und Position ggf. über eine Inspizierungseinrichtung 13 überwacht werden kann. Eine zweite Folienapplikationseinrichtung 14, die in ihren Kernkomponenten spiegelsymmetrisch zur ersten Folienapplikationseinrichtung 11 angeordnet ist, appliziert ein zweites Folienelement auf die Vorderseite des Substrats. Die Vorrichtung kann ggf. eine Wiederbefeuchtungseinrichtung 15, eine Inspizierungseinrichtung 13 und eine Einrichtung für das Aufbringen einer sogenannten "Waste-Mark", die das Substrat ggf. als Produktionsabfall kennzeichnet, aufweisen.

In der Fig. 2 ist zwischen der ersten Folienapplikationseinrichtung 11 und der Stanze 12 eine weitere Wendungseinrichtung 10 gezeigt. Diese Wendungseinrichtung ist lediglich optional und in der im vorangehenden Absatz beschriebenen Vorrichtung nicht vorhanden. Ihr Vorhandensein würde das Applizieren von zwei Folienelementen auf dieselbe Seite des Papiersubstrats ermöglichen.

## Patentansprüche

1. Vorrichtung für das Herstellen eines Wertdokumentsubstrats (1), wobei die Vorrichtung geeignet ist für das Herstellen eines Wertdokumentsubstrats (1) mit einem vorderseitigen, ersten und einem rückseitigen, zweiten Folienelement, wobei das Substrat innerhalb der Substratschicht (2) und innerhalb des ersten Folienelements (5) eine Öffnung aufweist, die von dem weiteren, zweiten Folienelement (4) verschlossen wird, wobei die Vorrichtung in Transportrichtung des Substrats die folgende Konfiguration aufweist:
eine Einrichtung (6) zum Bereitstellen eines Substrats (2), insbesondere eines Papiersubstrats;
ein Druckwerk (8);
eine erste Folienapplikationseinrichtung (11) für das Aufbringen eines ersten Folienelements (5) auf eine erste Substratseite;
eine Schneideeinrichtung (12) für das Erzeugen einer Öffnung (3) innerhalb des mit dem ersten Folienelement (5) versehenen Substrats (2);
eine zweite Folienapplikationseinrichtung (14) für das Aufbringen eines zweiten Folienelements (4) auf eine zweite Substratseite;
wobei die erste Folienapplikationseinrichtung (11) und die zweite Folienapplikationseinrichtung (14) innerhalb der Vorrichtung so angeordnet sind, dass das erste Folienelement (5) und das zweite Folienelement (4) ohne Wendung des Substrats (2) auf den gegenüberliegenden Seiten des Substrats (2) aufgebracht werden.

2. Vorrichtung nach Anspruch 1, wobei die Vorrichtung in Transportrichtung des Substrats zwischen der Einrichtung (6) zum Bereitstellen eines Substrats (2) und der ersten Folienapplikationseinrichtung (11) ein Druckwerk (8), eine Wendeeinrichtung (10) und ein weiteres Druckwerk (8) aufweist, sodass sowohl die Vorderseite, als auch die Rückseite des Substrats (2) bedruckt werden können.

3. Verfahren zum Herstellen eines Wertdokumentsubstrats (1) mittels der Vorrichtung nach Anspruch 1 oder 2, umfassend die Schritte:
Bereitstellen eines Substrats (2), insbesondere eines Papiersubstrats;
Aufbringen von Druckschichten auf eine erste Substratseite und/oder eine zweite Substratseite,
Aufbringen eines ersten Folienelements (5) auf die gegebenenfalls mit einer Druckschicht versehene erste Substratseite;
Erzeugen einer Öffnung (3) innerhalb des mit einer Druckschicht, oder wahlweise mit zwei Druckschichten, und dem ersten Folienelement (5) versehenen Substrats (2),
Aufbringen eines die Öffnung (3) verschließenden zweiten Folienelements (4) auf die gegebenenfalls mit einer Druckschicht versehene zweite Substratseite.

4. Verfahren nach Anspruch 3, wobei die Druckschicht, oder im Falle des Vorhandenseins von zwei Druckschichten eine oder beide der Druckschichten, auf einem Lack mit Effektpigmenten, insbesondere Perlglanzpigmente, beruht bzw. beruhen.

## Claims

1. An apparatus for manufacturing a value document substrate (1), wherein the apparatus is suitable for manufacturing a value document substrate (1) with a first foil element on the front side and a second foil element on the back side, wherein the substrate has an opening within the substrate layer (2) and within the first foil element (5), said opening being closed by the further, second foil element (4), wherein the apparatus has the following configuration in the transport direction of the substrate:
a device (6) for making available a substrate (2), in particular a paper substrate;
a printing unit (8);
a first foil application device (11) for applying a first foil element (5) to a first substrate side;
a cutting device (12) for producing an opening (3) within the substrate (2) supplied with the first foil element (5);
a second foil application device (14) for applying a second foil element (4) to a second substrate side;
wherein the first foil application device (11) and the second foil application device (14) are arranged within the apparatus such that the first foil element (5) and the second foil element (4) are applied to the opposite sides of the substrate (2) without turning the substrate (2).

2. The apparatus according to claim 1, wherein the apparatus in the transport direction of the substrate between the device (6) for making available a substrate (2) and the first foil application device (11) has a printing unit (8), a turning device (10) and a further printing unit (8), so that both the front side and the back side of the substrate (2) can be printed.

3. A method for manufacturing a data value document substrate (1) by means of the apparatus according to claim 1 or 2, comprising the steps of:
making available a substrate (2), in particular a paper substrate;
applying print layers to a first substrate side and/or a second substrate side,
applying a first foil element (5) to the first substrate side optionally supplied with a print layer;
producing an opening (3) within the substrate (2) supplied with a print layer or electively with two print layers and the first foil element (5),
applying a second foil element (4) closing the opening (3) to the second substrate side optionally supplied with a print layer.

4. The method according to claim 3, wherein the print layer, or in the case of the presence of two print layers, one or both of the print layers, is/ are based on a lacquer with effect pigments, in particular pearl luster pigments.

## Revendications

1. Dispositif de fabrication d'un substrat pour documents de valeur (1), cependant que le dispositif est adapté à la fabrication d'un substrat pour documents de valeur (1) ayant un premier élément formant film, avant, et un deuxième élément formant film, arrière, cependant que le substrat comporte à l'intérieur de la couche de substrat (2) et à l'intérieur du premier élément formant film (5) une ouverture qui est fermée par l'autre, deuxième élément formant film (4), cependant que le dispositif comporte, dans le sens de transport du substrat, la configuration suivante :
un équipement (6) pour la mise à disposition d'un substrat (2), en particulier d'un substrat en papier ;
un groupe d'impression (8) ;
un premier équipement d'application de film (11) pour le placement d'un premier élément formant film (5) sur une première face de substrat ;
un équipement de découpe (12) pour la génération d'une ouverture (3) à l'intérieur du substrat (2) pourvu du premier élément formant film (5) ;
un deuxième équipement d'application de film (14) pour le placement d'un deuxième élément formant film (4) sur une deuxième face de substrat ;
cependant que le premier équipement d'application de film (11) et le deuxième équipement d'application de film (14) sont agencés de telle manière à l'intérieur du dispositif que le premier élément formant film (5) et le deuxième élément formant film (4) sont placés sans retournement du substrat (2) sur les faces opposées du substrat (2).

2. Dispositif selon la revendication 1, cependant que le dispositif comporte, dans le sens de transport du substrat, entre l'équipement (6) pour la mise à disposition d'un substrat (2) et le premier équipement d'application de film (11), un groupe d'impression (8), un équipement de retournement (10) et un autre groupe d'impression (8), de telle sorte que tant la face avant que la face arrière du substrat (2) peuvent être imprimées.

3. Procédé de fabrication d'un substrat pour documents de valeur (1) au moyen du dispositif selon la revendication 1 ou 2, comprenant les étapes :
mise à disposition d'un substrat (2), en particulier d'un substrat en papier ;
placement de couches d'impression sur une première face de substrat et/ou sur une deuxième face de substrat,
placement d'un premier élément formant film (5) sur la première face de substrat éventuellement pourvue d'une couche d'impression ;
génération d'une ouverture (3) à l'intérieur du substrat (2) pourvu d'une couche d'impression ou, au choix, de deux couches d'impression, et du premier élément formant film (5),
placement d'un deuxième élément formant film (4), fermant l'ouverture (3), sur la deuxième face de substrat éventuellement pourvue d'une couche d'impression.

4. Procédé selon la revendication 3, cependant que la couche d'impression, ou bien, dans le cas de la présence de deux couches d'impression, une ou les deux des couches d'impression consiste ou consistent en un vernis à pigments à effets, en particulier à pigments nacrés.
